# EUROPÄISCHE PATENTSCHRIFT

(11) **EP 0 351 368 B1**
(45) Veröffentlichungstag und Bekanntmachung des Hinweises auf die Patenterteilung: **29.01.1992**
(21) Anmeldenummer: 89810513.5
(22) Anmeldetag: 06.07.1989
(51) Int. Cl.: E03D 1/34, E03C 1/24

(54) **Ueberlaufrohr für ein Ablaufventil eines Spülkastens**
Overflow pipe for the outlet valve of a cistern
Tuyau de trop-plein pour un clapet d'écoulement d'un réservoir de chasse

(30) Priorität: 11.07.1988 CH 2642/88
(43) Veröffentlichungstag der Anmeldung: 17.01.1990
(73) Patentinhaber: Geberit AG, CH-8645 Jona (CH)
(72) Erfinder: Dolder, René, CH-8645 Jona (CH)
(74) Vertreter: Groner, Manfred

(56) Entgegenhaltungen:
- DE-B- 1 020 936
- GB-A- 2 033 517
- GB-A- 2 097 667

## Beschreibung

Die Erfindung betrifft ein Ueberlaufrohr nach dem Oberbegriff des unabhängigen Patentanspruchs 1.

Ein Ueberlaufrohr mit zwei teleskopisch verstellbaren, gegeneinander abgedichteten Rohrteilen ist bekannt. Die Länge dieses Ueberlaufrohrs kann zur Anpassung an unterschiedliche Betätigungen verstellt werden. Um die beiden Rohrteile gegeneinander abzudichten und axial zu fixieren, ist auf das Einsteckende des äusseren Rohres eine Mutter aufgeschraubt, die einen elastischen Dichtungsring mit keilförmigem Querschnitt zwischen die Rohrteile presst. Bei starkem axialem Zug oder Druck am Ueberlaufrohr während der Ventilbetätigung ist die axiale Fixierung oft nicht genügend gross, so dass die Länge des Ueberlaufrohrs verstellt wird. Die Betätigung und Funktion des Ablaufventils ist dann nicht mehr optimal.

Der Erfindung liegt die Aufgabe zugrunde, ein Ueberlaufrohr der genannten Art zu schaffen, das eine wesentlich bessere axiale Fixierung der Rohrteile gewährleistet und das einfachen montierbar ist und dennoch kostengünstig hergestellt werden kann und dicht ist.

Beim erfindungsgemässen Ueberlaufrohr gemäß Anspruch 1 sind die Rohrteile in Achsrichtung formschlüssig fixiert. Bei allen Betätigungsarten und auch nach langem Gebrauch ist gewährleistet, dass die Länge des Ueberlaufrohrs sich nicht ändert. Das Ueberlaufrohr besteht lediglich noch aus drei Einzelteilen, die kostengünstig hergestellt und montiert werden können. Weitere vorteilhafte Weiterbildungen ergeben sich aus den abhängigen Ansprüchen.

Ein Ausführungsbeispiel der Erfindung wird nachfolgend anhand der Zeichnung näher erläutert Es zeigen:

- Fig. 1: einen Teillängsschnitt durch ein erfindungsgemässes Ueberlaufrohr,
- Fig. 2: einen Längsschnitt durch das obere Ende eines äusseren Rohrteils, und
- Fig. 3: einen Querschnitt durch den äusseren Rohrteil entlang der Linie III-III.

Das Ueberlaufrohr weist einen äusseren Rohrteil 1 mit einem Ventilteller 2 und einen inneren Rohrteil 3 mit einer Oese 4 zur Befestigung einer hier nicht gezeigten Spülkastenbetätigung auf. Die Betätigung kann pneumatisch, elektrisch oder rein mechanisch sein und bewirkt jeweils ein Anheben des Ueberlaufrohrs, das mit einem hier nicht gezeigten Schwimmerventil zusammenarbeitet.

Der innere Rohrteil 3 besitzt in der Mantelfläche 5 ein oder mehrere Ausnehmungsteile 6, die sich im wesentlichen über die ganze Länge des Rohrteils 3 erstrecken und von denen hier nur einer gezeigt ist. Die Ausnehmungsteile 6 sind genau gleich ausgebildet und können durch eine axiale Drehung des Rohrteils 3 um 180° ineinander übergeführt werden. Ueber einen ringförmigen Ausnehmungsteil 7 am unteren Ende des Rohrteils 3 sind die Ausnehmungsteile 6 miteinander verbunden. Im Ausnehmungsteil 7 befindet sich eine Ringnut 8, in die ein Lippenring 9 eingesetzt ist, der die beiden Rohrteile 1 und 3 wasserdicht gegeneinander abdichtet.

Wie die Fig. 2 und 3 zeigen, sind auf der Innenseite 10 des Rohrteils 1 ein oder mehrere gegenüberliegende Vorsprünge 11 angebracht, die jeweils in einen Ausnehmungsteil 6 eingreifen. Befinden sich die Vorsprünge 11 jeweils in einer Längsnut 12 der Ausnehmungsteile 6, so lassen sich die beiden Rohrteile 1 und 3 teleskopisch auf etwa das doppelte der in Fig. 1 gezeigten Länge ausziehen.

Zur axialen Fixierung der Rohrteile 1 und 3 werden diese radial zueinander verdreht, wobei jeder Vorsprung 11 in eine Quernut 13 eingebracht wird. Die Tiefe der Ausnehmungsteile 6 und 7 und der Quernuten 13 ist überall gleich und beträgt etwa 1 mm. Der Rohrteil 3 ist im wesentlichen ohne radiales Spiel im Rohrteil 1 geführt, so dass die beiden Rohrteile 1 und 3 immer genau koaxial zueinander ausgerichtet sind.

Die in die Quernuten 13 eingesetzten Vorsprünge 11 fixieren die beiden Rohrteile 1 und 3 in Achsrichtung formschlüssig. Durch die Reibung des Lippenrings 9 sind die beiden Rohrteile 1 und 3 auch soweit fixiert, dass sich diese nicht unbeabsichtigt durch radiales Verdrehen lösen können. Diese Fixierung wird durch eine Rastung der Vorsprünge 11 in den Quernuten 13, die wie in Fig. 1 gezeigt bereichsweise verengt sind, verstärkt.

Der Ausnehmungsteil 7 dient zur Einführung der Vorsprünge 11 in die Ausnehmungsteile 6 beim Zusammenstecken der Rohrteile 1 und 3. Bei dieser Ausführung ist die axiale Verstellung durch die Abstände zwischen den Quernuten 13 gegeben. Eine doppelt so feine Verstellung ist möglich, wenn lediglich ein Vorsprung 11 vorgesehen ist und die Ausnehmungsteile 6 in Längsrichtung um den halben Abstand zwischen benachbarten Quernuten 13 versetzt sind.

## Patentansprüche

1. Ueberlaufrohr für ein Ablaufventil eines Spülkastens, das teleskopisch verstellbare Rohrteile (1, 3) aufweist, die gegeneinander abgedichtet sind, gekennzeichnet durch formschlüssige, durch radiales Verdrehen fügbare Verbindungsteile (6, 7, 11) an den anliegenden Mantelflächen (5, 10) der Rohrteile (1, 3), wobei ein Verbindungsteil (6, 7) durch eine sich im wesentlichen über die ganze Länge des einen Rohrteils (3) erstreckende Ausnehmung (12) mit mehreren sich in Umfangsrichtung erstreckenden Quernuten (13) und der andere Verbindungsteil (11) durch einen in diese Nuten eingreifenden Vorsprung am anderen Rohrteil (1) gebildet ist, und durch einen Dichtungsring (9) in einer Ringnut (8) einer dieser Mantelflächen (5), welcher Dichtungsring die Rohrteile (1, 3) gegeneinander abdichtet und soweit fixiert, dass sich diese nicht unbeabsichtigt durch radiales Verdrehen lösen können.

2. Ueberlaufrohr nach Anspruch 1, dadurch gekennzeichnet, dass der Dichtungsring (9) ein Lippenring ist.

3. Ueberlaufrohr nach einem der Ansprüche 1 bis 2, dadurch gekennzeichnet, dass die Ausnehmung an einem inneren Rohrteil (3) und der Dichtungsring (9) und die Ringnut (8) am inneren Ende dieses Rohrteils (3) angeordnet sind.

4. Ueberlaufrohr nach einem der Ansprüche 1 bis 3, dadurch gekennzeichnet, dass die Ausnehmung am Einsteckende des entsprechenden Rohrteils (3) zum Einsetzen des Vorsprungs (11) offen ist.

5. Ueberlaufrohr nach einem der Ansprüche 1 bis 4, dadurch gekennzeichnet, dass die Rohrteile (1, 3) im wesentlichen ohne radiales Spiel zueinander sind.

6. Ueberlaufrohr nach einem der Ansprüche 1 bis 5, dadurch gekennzeichnet, dass zwei am entsprechenden Rohrteil (3) diametral gegenüberliegende Ausnehmungsteile (6) angeordnet sind.

7. Ueberlaufrohr nach Anspruch 6, dadurch gekennzeichnet, dass die sich in Umfangsrichtung erstreckenden Quernuten (13) des einen Ausnehmungsteils (6) zu denjenigen des anderen Ausnehmungsteils (6) in Längsrichtung versetzt sind und dass lediglich ein Vorsprung (11) vorgesehen ist, der in den einen oder den anderen Ausnehmungsteil (6) eingesetzt ist.

8. Ueberlaufrohr nach einem der Ansprüche 1 bis 7, gekennzeichnet durch eine auf der Mantelfläche (5) des inneren Rohrteils (3) angebrachte Beschriftung (14), welche die Länge des Ueberlaufrohrs angibt.

## Claims

1. Overflow pipe for a discharge valve of a cistern, which pipe has telescopically adjustable pipe parts (1, 3) which are sealed off in relation to each other, characterised by connection parts (6, 7, 11), which can be joined together positively by radial rotation, on the adjoining outer surfaces (5, 10) of the pipe parts (1, 3), one connection part (6, 7) being formed by a recess (12), extending essentially over the entire length of the one pipe part (3) and having a plurality of transverse grooves (13) extending in the circumferential direction, and the other connection part (11) being formed by a projection, engaging in these grooves, on the other pipe part (1), and by a sealing ring (9) in an annular groove (8) of one of these outer surfaces (5), which sealing ring seals off the pipe parts (1, 3) in relation to each other and fixes them to the extent that they cannot inadvertently become detached by radial rotation.

2. Overflow pipe according to Claim 1, characterised in that the sealing ring (9) is a lip ring.

3. Overflow pipe according to one of Claims 1 to 2, characterised in that the recess is arranged on an inner pipe part (3) and the sealing ring (9) and the annular groove (8) are arranged at the inner end of this pipe part (3).

4. Overflow pipe according to one of Claims 1 to 3, characterised in that the recess at the insertion end of the corresponding pipe part (3) is open for insertion of the projection (11).

5. Overflow pipe according to one of Claims 1 to 4, characterised in that the pipe parts (1, 3) are arranged essentially without radial clearance relative to each other.

6. Overflow pipe according to one of Claims 1 to 5, characterised in that two recess parts (6) are arranged diametrically opposite each other on the corresponding pipe part (3).

7. Overflow pipe according to Claim 6, characterised in that the transverse grooves (13), extending in the circumferential direction, of the one recess part (6) are offset in the longitudinal direction relative to those of the other recess part (6), and in that only one projection (11) is provided, which is inserted in the one or other recess part (6).

8. Overflow pipe according to one of Claims 1 to 7, characterised by a label (14) which is mounted on the outer surface (5) of the inner pipe part (3) and indicates the length of the overflow pipe.

## Revendications

1. Tuyau de trop-plein pour une soupape de vidange d'un réservoir de chasse, qui comporte des éléments de tube (1, 3) déplaçables de façon télescopique et qui sont étanchéifiés l'un par rapport à l'autre, caractérisé en ce qu'il est prévu des éléments de liaison (6, 7, 11), qui établissent une liaison par formes complémentaires et peuvent être réunis au moyen d'une rotation radiale, sur les surfaces enveloppes contiguës (5, 10) des éléments de tube (1, 3), un élément de liaison (6, 7) étant formé par un évidement (12), qui s'étend essentiellement sur toute la longueur d'un élément de tube (3) et comporte plusieurs gorges transversales (13) s'étendant dans la direction circonférentielle, tandis que l'autre élément de liaison (11) est formé par une partie saillante, qui s'engage dans ces gorges et est prévue sur l'autre élément de tube (1), et une bague d'étanchéité (9) disposée dans une gorge annulaire (8) de l'une de ces surfaces enveloppes (5) et qui étanchéifie et fixe l'un par rapport à l'autre l'un des éléments de tube (1, 3) de sorte que ces éléments ne peuvent pas se détacher d'une manière intempestive sous l'effet d'une rotation radiale.

2. Tuyau de trop-plein selon la revendication 1, caractérisé en ce que la bague d'étanchéité (9) est une bague à lèvre.

3. Tuyau de trop-plein selon l'une des revendications 1 et 2, caractérisé en ce que l'évidement est ménagé dans un élément de tube intérieur (3) et la bague d'étanchéité (9) et la gorge annulaire (8) sont prévues sur l'extrémité intérieure de cet élément de tube (3).

4. Tuyau de trop-plein selon l'une des revendications 1 à 3, caractérisé en ce que l'évidement situé dans l'extrémité d'enfichage de l'élément de tube correspondant (3) est ouvert de manière à permettre l'insertion de la partie saillante (11).

5. Tuyau de trop-plein selon l'une des revendications 1 à 4, caractérisé en ce que les éléments de tube (1, 3) ne présentent sensiblement aucun jeu radial entre eux.

6. Tuyau de trop-plein selon l'une des revendications 1 à 5, caractérisé en ce qu'il est prévu deux parties (6) de l'évidement, diamétralement opposées, sur l'élément de tube correspondant (3).

7. Tuyau de trop-plein selon la revendication 6, caractérisé en ce que les gorges transversales (13), qui s'étendent dans la direction circonférentielle, d'une partie (6) de l'évidement sont décalées dans la direction longitudinale par rapport aux gorges transversales de l'autre partie (6) de l'évidement et qu'il est prévu une seule partie saillante (11) qui est introduite dans l'une ou l'autre partie (6) de l'évidement.

8. Tuyau de trop-plein selon l'une des revendications 1 à 7, caractérisé par une inscription (14) qui est apposée sur la surface enveloppe (5) de l'élément de tube intérieur (3) et indique la longueur du tuyau de trop-plein.
